# FASCICULE DE BREVET EUROPEEN

(11) **EP 0 099 826 B1**
(45) Date de publication et mention de la délivrance du brevet: **28.09.1988**
(21) Numéro de dépôt: 83401461.5
(22) Date de dépôt: 13.07.1983
(51) Int. Cl.: G06G 1/00

(54) **Règle pour la prescription de médicaments, notamment d'aminosides**
Rechenschieber zur Arzneimittelverschreibung insbesondere von Aminosiden
Slide rule for medical prescriptions, especially for aminosides

(30) Priorité: 15.07.1982 FR 8212335
(43) Date de publication de la demande: 01.02.1984
(73) Titulaire: LILLY FRANCE, F-92213 Saint Cloud (FR)
(72) Inventeur: Faurisson, François, F-93140 Bondy (FR)
(74) Mandataire: Lemoine, Michel

(56) Documents cités:
- FR-A- 1 493 589
- GB-A- 1 130 613
- GB-A- 1 476 668

## Description

La présente invention a trait à une règle pour la prescription de substances médicamenteuses et plus particulièrement de médicaments à diffusion selon un modèle monocompartimental tels que par exemple les aminosides dont le chef de file est la gentamycine.

La prescription de médicaments antibiotiques, comme par exemple les aminosides, doit s'efforcer de satisfaire deux conditions contradictoires, à savoir d'une part l'obtention d'un pic de concentration plasmatique suffisamment important pour assurer l'effet bactéricide recherché, et d'autre part la nécessité de tenir compte des effets indésirables tels que, par exemple dans le cas des aminosides, la néphrotoxicité ou l'ototoxicité.

Il est donc devenu courant, en pratique hospitalière, d'effectuer des dosages par prélèvement sanguin d'une part au moment approximatif de l'obtention du pic de concentration plasmatique, par exemple 60 minutes après l'administration, et d'autre part, pour l'obtention de la concentration résiduelle peu avant l'administration consécutive, les administrations se suivant en général pour ce genre d'antibiotique toutes les huit ou douze heures.

La réaction du praticien, lorsqu'il constate ou redoute un effet secondaire indésirable, est de diminuer les doses successivement administrées, ce qui risque alors d'aboutir à des valeurs de pic insuffisantes, et donc à une inefficacité du traitement.

On connaît, d'après le brevet britannique GB-A-1 476 668, une règle pour la prescription d'aminosides dont le corps comporte, de part et d'autre d'une réglette coulissante, des échelles représentant les concentrations en créatinine et une échelle graduée en gentamycine, la réglette comportant respectivement une échelle représentant l'âge du patient et une échelle représentant son poids. Sur la face arrière, sont également prévues des échelles sur la réglette, graduées en poids de patients, et sur le corps de la règle, graduées en doses d'entretien.

Cette règle permet de déterminer les doses d'aminosides à administrer par mesure de la créatininémie en faisant intervenir le poids et l'âge de l'individu.

La règle est destinée à déterminer à l'avance la première dose. Cependant, faisant intervenir un certain nombre de paramètres dont la corrélation avec l'évolution du taux de gentamycine est indirecte et sujette à variations, cette règle ne permet pas de suivre les traitements avec toute la précision nécessitée par les exigences contradictoires de préventions des effets secondaires, parfois sévères, des aminosides et de l'obtention systématique de pics sériques élevés.

C'est pourquoi la présente invention se propose de remédier à ces inconvénients et de fournir au praticien un dispositif simple et pratique qui lui permet rapidement d'ajuster ses prescriptions en fonction des concentrations observées lors des prélèvements pour optimiser son traitement en fonction notamment de la capacité d'élimination rénale du médicament.

Un autre objectif de l'invention est de fournir un tel dispositif qui se présente sous forme d'une règle de maniement simple et permettant un contrôle visuel d'ensemble susceptible d'éliminer pratiquement les erreurs.

Un autre objectif encore de l'invention est de fournir un tel dispositif qui soit peu encombrant et peu onéreux.

L'invention a pour objet une règle pour la prescription d'aminosides ou de substances médicamenteuses ayant un comportement similaire, comportant un élément principal, une réglette susceptible de coulisser longitudinalement par rapport à cet élément principal conçu pour guider la réglette et un curseur portant un index mobile longitudinalement tant par rapport à l'élément principal que par rapport à la réglette, ledit élément principal comprenant une échelle de doses unitaires graduée de façon logarithmique, caractérisée en ce que l'élément principal comporte églament une pluralité d'échelles fonctionnelles parallèles graduées en heures, chaque échelle correspondant à une fréquence d'administration particulière, alors que la réglette comporte une échelle logarithmique graduée en différences entre pic et concentration résiduelle et susceptible d'être utilisée également pour l'affichage des pics et des valeurs résiduélles, lesdites échelles graduées en heures étant susceptibles de fournir la demi-vie de produit.

De préférence, les échelles graduées en heures correspondent aux fréquences d'administration de 6 heures, 8 heures, 12 heures, 18 heures et 24 heures, donc aux fréquences usuelles de prescription.

Il est ainsi possible grâce à l'invention, connaissant la dose administrée, la valeur du pic et la valeur de la concentration résiduelle, ce qui fournit une différentielle déterminée, de lire la dose à administrer pour obtenir une différentielle et déterminer donc une valeur de pic déterminée à partir de la prochaine administration qui se produira au moment où cette valeur résiduelle est obtenue.

Par ailleurs, connaissant le pic obtenu ainsi que la résiduelle obtenue, on peut, en déplaçant le curseur, lire la valeur de la demi-vie sur l'échelle de fréquence correspondante et, en déplaçant le curseur sur la même valeur sur une autre échelle de fréquence, déterminer quelles seraient les concentrations résiduelles si l'administration s'effectuait à cette nouvelle fréquence pour le même pic ou un autre pic supposé obtenu.

En outre, la lecture de la demi-vie donne une indication extrêmement utile de la fonction rénale concernant l'élimination du médicament et d'une éventuelle toxicité rénale du médicament.

D'autres avantages et caractéristiques de l'invention apparaîtront à la lecture de la description suivante, faite à titre d'exemple non limitatif et se référant au dessin annexé dans lequel :
La figure 1 représente une vue en élévation d'un dispositif selon l'invention avec la réglette en position complètement rentrée.
La figure 2 représente une vue de profil de ce dispositif.

Le dispositif représenté comporte un élément principal 1 constitué d'une plaque de forme rectangulaire, de préférence en matière plastique et dont l'une des faces comporte les échelles qui seront décrites par la suite. Dans cette face, il est pratiqué une gorge à section en queue d'aronde à l'intérieur de laquelle peut coulisser une réglette de forme correspondante 2. Un curseur 3 entourant la section transversale de l'élément 1 présente sur son côté supérieur une feuille de plastique transparente 4 munie d'un index transversal 5.

Le curseur et la réglette peuvent être indépendamment coulissés le long de l'élément transversal 1.

Vers le bord externe de la gorge recevant la réglette 2, l'élément principal 1 présente une graduation logarithmique a échelonnée de 3 à 600.

La réglette présente sur le bord adjacent une graduation logarithmique b identique mais graduée de 0,3 à 60.

Sur sa surface la plus large c'est-à-dire de l'autre côté de la réglette 2, la face supérieure de l'élément 1 présente cinq échelles du type a/x graduées en heures, à savoir les échelles c correspondant à une fréquence d'administration de 6 heures, d de 8 heures, e de 12 heures, f de 18 heures et g de 24 heures.

Un repère d'origine 6 est placé en fonction de la disposition des échelles c à g pour coopérer avec l'échelle b de la réglette et, par l'intermédiaire du curseur 5, avec les échelles c à g.

Le fonctionnement est le suivant :

Un malade donné reçoit par voie intra-musculaire 60 mg de gentamycine trois fois par jour, soit toutes les huit heures. Les dosages montrent un pic de 5,8 pg/mi et une concentration résiduelle (8 heures après l'injection) de 2,8 wglml. La différentielle est donc de 5,8 - 2,8 = 3 µg/ml. Cependant, compte tenu du traitement, on souhaite obtenir un pic de 7,2 wg/ml avec une concentration résiduelle de 1,2, soit une différentielle de 6 µg/ml.

La règle selon l'invention permet de lire la dose administrée pour obtenir ce résultat. Pour cela, on amène la graduation 3 de l'échelle b, c'est-à-dire la différentielle, en face de la dose correspondante, c'est-à-dire la graduation 60 sur l'échelle a. On se reporte alors à la différentielle souhaitée qui est de 6 sur l'échelle b et on lit, en face de cette graduation, la valeur 125 sur l'échelle a. cette valeur constituant la dose unitaire à administrer.

Il est par ailleurs intéressant de connaître quelle est la demi-vie du médicament et, à cette fin, on amène la valeur du pic constatée, soit 5,8, en faisant coulisser la réglette 2 de façon à amener la graduation 5,8 de l'échelle b en face du repère 6. La réglette restant alors immobile dans cette position, on amène le curseur sur la valeur 2,8 d'échelle b et on lit alors la valeur 6,7 en face de l'index 5 environ sur l'échelle d. La durée de demi-vie est donc de 6,7 heures. Cette valeur fournit un précieux renseignement sur les caractéristiques rénales du sujet et sur la toxicité rénale du médicament.

On amène ensuite la graduation 7,2 correspondant au pic recherché, de l'échelle b de la réglette, en face du repère 6 tout en maintenant le curseur en place sur la graduation 6,7 de l'échelle d. On constate alors que l'index 5 affiche sur l'échelle b une valeur résiduelle de 3,5 µg/ml. En d'autres termes, en 8 heures, l'élimination est insuffisante pour se rapprocher de la valeur résiduelle recherchée, à savoir 1,2. La réglette restant immobile, on déplace alors le curseur de façon à mettre l'index en correspondance de la valeur 6,7 sur l'échelle e de 12 heures. Dans ce cas, on obtient une valeur résiduelle légèrement inférieure à 2 en face de l'index 5 du curseur, sur l'échelle b de la réglette. Si le praticien admet une telle valeur résiduelle de 2, il administera sa dose toute les 12 heures. Si cependant, il souhaite se rapprocher de la valeur résiduelle désirable 1,2, il pourra à nouveau déplacer le curseur cette fois-ci pour afficher 6,7 sur l'échelle f de 18 heures et pourra alors constater que la concentration résiduelle sera de 1.25, c'est-à-dire très proche de la valeur qu'il a cherché à obtenir.

Le praticien prescrira donc finalement une dose de 125 mg toutes les 18 heures.

Bien entendu, il est possible grâce à ce dispositif, par différentes extrapolations, d'aboutir d'emblée aux doses souhaitées et à la fréquence d'administration désirable de ces doses.

Bien que l'invention ait été décrite à propos d'une forme de réalisation particulière, il est bien entendu qu'elle n'y est nullement limitée et qu'on peut lui apporter diverses modifications sans pour cela s'éloigner de son cadre.

## Revendications

1. Règle pour la prescription d'aminosides ou de substances médicamenteuse ayant un comportement similaire, comportant un élément principal (1), une réglette (2) susceptible de coulisser longitudinalement par rapport à cet élément principal (1) conçu pour guider la réglette (2), et un curseur (3) portant un index (5) mobile longitudinalement tant par rapport à l'élément principal (1) que par rapport à la réglette (2), ledit élément principal comprenant une échelle de doses unitaires (a) graduée de façon logarithmique, caractérisée en ce que l'élément principal (1) comporte également une pluralité d'échelles fonctionnelles (c, d, e, f, g) parallèles graduées en heures, chaque échelle correspondant à une fréquence d'administration particulière, alors que la réglette (2) comporte une échelle logarithmique (b) graduée en différences entre pic et concentration résiduelle et susceptible d'être utilisée également pour l'affichage des pics et des valeurs résiduelles, lesdites échelles graduées en heures (c, d, e, f, g) étant susceptibles de fournir la demi-vie de produit.

2. Règle selon la revendication 1, caractérisé en ce que les échelles graduées en heures sont susceptibles de fournir la demi-vie de produit pour des fréquences d'administration de 6 heures, 8 heures, 12 heures, 18 heures et 24 heures.

3. Règle selon l'une quelconque des revendications 1 et 2, caractérisée en ce qu'elle comporte, sur l'élément principal (1), un repère (6) associé auxdites écheles (c, d, e, f, g), ledit repère 6 coopérant avec la graduation (b) de la réglette, l'index mobile (5) assurant la liaison entre ladite graduation (b) de la réglette et lesdites échelles (c, d, e, f, g) lorsque la réglette (2) est positionnée par rapport au repère (6).

4. Règle selon l'une quelconque des revendications 1 à 3, caractérisée en ce que l'échelle de l'élément principal (a) est graduée de 3 à 600 et que l'échelle correspondante de la réglette (b) est graduée de 0,3 à 60.

5. Règle selon l'une quelconque des revendications 1 à 4, caractérisée en ce que la réglette (2) coulisse dans un guide de section en queue d'aronde de l'élément principal (1).

6. Règle selon l'une quelconque des revendications 1 à 5, caractérisé en ce que les échelles fonctionnelles (c, d, e, f, g) sont du type hyperbolique.

## Claims

1. Rule for the prescription of aminosides or medicinal substances having a like behaviour, comprising a principal element (1), a small rule (2) longitudinally slidable relative to said principal element (1), which is designed to guide the small rule (2), and a cursor (3) carrying an index (5) longitudinally movable both relative to the principal element (1) and relative to the small rule (2), said principal element (1) comprising a scale of unit doses (a) graduated in a logarithmic manner, characterized in that the principal element (1) also comprises a plurality of parallel functional scales (c, d, e, f, g) graduated in hours, each scale corresponding to a particular frequency of administration, whereas the small rule (2) comprises a logarithmic scale (b) graduated in differences between peak and residual concentration and capable of being used also for the display of the peaks and residual values, said scales graduated in hours (c, d, e, f, g) being capable of furnishing the product half-life.

2. Rule according to claim 1, characterized in that the scales graduated in hours are capable of furnishing the product half-life for frequencies of administration of 6 hours, 8 hours, 12 hours, 18 hours and 24 hours.

3. Rule according to either one of the claims 1 and 2, characterized in that it comprises, on the principal element (1), a reference (6) associated with scales (c, d, e, f, g), said reference (6) cooperating with the graduation (b) of the small rule, the movable index (5) ensuring the connection between said graduation (b) of the small rule and said scales (c, d, e, f, g,) when the small rule (2) is positioned relative to the reference (6).

4. Rule according to any one of the claims 1 to 3, characterized in that the scale of the principal element (a) is graduated from 3 to 600 and the corresponding scale (6) of the small rule is graduated from 0.3 to 60.

5. Rule according to any one of the claims 1 to 4, characterized in that the small rule (2) slides in a dove-tail section guide of the principal element (1

6. Rule according to any one of the claims 1 to 5, characterized in that the functional scales (c, d, e, f, g) are of hyperbolic type.

## Patentansprüche

1. Rechenschieber für die Verschreibung von Aminosiden oder von medikamentösen Substanzen, die ein ähnliches Verhalten aufweisen, bestehend aus einem Grundkörper (1), einem Schieber (2), der in Längsrichtung gegenüber dem Grundkörper (1) gleiten kann, der dazu eingerichtet ist, den Schieber (2) zu führen, und einem Läufer (3), der eine Markierung (5) trägt und sowohl gegenüber dem Grundkörper (1) als auch gegenüber dem Schieber (2) beweglich ist, wobei der Grundkörper eine Skala von Einheitsdosen (a) trägt, die logarithmisch unterteilt ist, dadurch gekennzeichnet, daß der Grundkörper (1) auch mehrere Funktionsskalen (c, d, e, f, g) trägt, die parallel angeordnet und in Stunden unterteilt sind, wobei jede Skala einer speziellen Verabreichungshäufigkeit entspricht, und daß der Schieber (2) eine logarithmische Skala (b) trägt, die in Differenzen zwischen Spitze und Restkonzentration unterteilt ist und dazu eingerichtet ist, auch für die Anzeige von Spitzen und von Restwerten verwendet zu werden, wobei die in Stunden unterteilten Skalen (c, d, e, f, g) dazu geeignet sind, die Halbwertszeit des Produkts zu liefern.

2. Rechenschieber nach Anspruch 1, dadurch gekennzeichnet, daß die in Stunden unterteilten Skalen dazu eingerichtet sind, die Halbwertszeit des Produktes für die Verabreichungshäufigkeiten von 6 Stunden, 8 Stunden, 12 Stunden, 18 Stunden und 24 Stundun zu liefern.

3. Rechenschieber nach einem der Ansprüche 1 und 2, dadurch gekennzeichnet, daß er auf dem Grundkörper (1) eine Strichmarkierung (6) trägt, die den genannten Skalen (c, d, e, f, g) zugeordnet sind, wobei die Strichmarkierung (6) mit der Unterteilung (b) des Schiebers zusammenwirkt, wobei der bewegliche Läufer (5) die Verbindung zwischen der genannten Unterteilung (b) des Schiebers und den genannten Skalen (c, d, e. f, g) sicherstellt, wenn der Schieber (2) auf die Strichmarkierung (6) eingestellt ist.

4. Rechenschieber nach einem der Ansprüche 1 bis 3, dadurch gekennzeichnet, daß die Skala (a) des Grundkörpers von 3 bis 600 unterteilt ist und daß die entsprechende Skala (b) des Schiebers von 0,3 bis 60 unterteilt ist.

5. Rechenschieber nach einem der Ansprüche 1 bis 4, dadurch gekennzeichnet, daß der Schieber (2) in einer Führung von Schwalbenschwanzförmigem Querschnitt des Grundkörpers (1) gleitet.

6. Rechenschieber nach einem der Ansprüche 1 bis 5, dadurch gekennzeichnet, daß die Funktionsskalen (c, d, e, f, g) hyperbolisch sind.
